# EUROPÄISCHE PATENTSCHRIFT

(11) **EP 0 020 508 B1**
(45) Veröffentlichungstag und Bekanntmachung des Hinweises auf die Patenterteilung: **08.09.1982**
(21) Anmeldenummer: 79901368.5
(22) Anmeldetag: 22.10.1979
(51) Int. Cl.: F01N 7/20, F01N 1/08

(54) **SCHALLDÄMPFER FÜR KOLBEN-FLUGMOTOREN**
SILENCER FOR PISTON ENGINE OF ON AIRCARFT
POT D'ECHAPPEMENT POUR MOUTEUR A PISTONS D UN AVION

(30) Priorität: 21.10.1978 DE 2845902
(43) Veröffentlichungstag der Anmeldung: 07.01.1981
(73) Patentinhaber: STAUCH, Phillip Erich, D-6680 Neunkirchen (DE)
(72) Erfinder: STAUCH, Phillip Erich, D-6680 Neunkirchen (DE)
(74) Vertreter: Weydert, Robert
(86) Internationale Anmeldenummer: DE7900124
(87) Internationale Veröffentlichungsnummer: WO8000861

## Beschreibung

Die Erfindung betrifft einen Schalldämpfer für Kolben-Flugmotoren mit inneren Lochblechen und mindestens einem rohrförmigen Anschlussstutzen zum Anschluss an eine Abgasleitung, der einen rechteckigen Querschnitt mit in Durchströmrichtung sich ändernder Konfiguration aufweist, in dem die den langen Seiten des Rechtecks zugeordneten vorderen und hinteren Aussenbleche in Durchströmrichtung zueinander bis zu einer schlitzartigen Austrittsöffnung konvergieren und die den kürzeren Seiten des Rechteckes zugeordneten seitlichen Abschlussbleche in Durchströmrichtung zueinander bis zur schlitzartigen Austrittsöffnung divergieren. Die Erfindung geht damit aus von der GB-A-278 857, in der ein Schalldämpfer mit paarweise gegenüberliegenden konvergierenden und divergierenden Aussenblechen beschrieben ist. Diese Konfiguration eines Schalldämpfers wurde gewählt, um die bis zur schlitzartigen Austrittsöffnung konvergierenden Bleche federnd ausbilden zu können, so dass im Bereich der Austrittsöffnung eine Art Rückschlagventil gebildet wird. Im Rahmen der Erfindung wird diese bekannte Konfiguration eines Schalldämpfers zu einem anderen Zweck als Ausgangspunkt ausgewählt.

Propeller-Flugzeuge mit Kolben-Flugmotorenantrieb, die in der Hauptsache als private Reise-und Sportflugzeuge Verwendung finden, haben normalerweise.keine Schalldämpfer. Die behördlich festgesetzten Lärmgrenzwerte machen es daher erforderlich, die Motoren so auszulegen, dass der Auspufflärm diese Grenzwerte nicht übersteigt. Man hat also keine freie Hand, die Ventilzeiten und die Drehzahl im Hinblick auf eine mögliche Höchstleistung des Motors zu optimieren. Letztlich führen die behördlichen Vorschriften über Lärmgrenzwerte zu einer Art Drosselung der Flugmotoren, solange sie ohne Schalldämpfer arbeiten. Andererseits bedeuten jedoch ein Schalldämpfer stets einen gewissen Leistungsverlust.

Die Erfindung hat sich die Aufgabe gestellt, einen Schalldämpfer für Kolben-Flugmotoren zu schaffen, der den Lärmpegel herabsetzt, ohne die drehzahlabhängige Leistung des Flugmotors zu beeinträchtigen. Die Lösung dieser Aufgabe wird durch die im kennzeichnenden Teil des Patentanspruches 1 angegebenen Merkmale a) und b) erzielt. Hierbei wird im Rahmen der Erfindung die äussere Gestaltung eines bekannten Schalldämpfers benutzt, der einen rechteckigen Querschnitt mit in Durchströmrichtung sich ändernder Konfiguration besitzt. Durch die Divergenz der seitlichen Abschlussbleche, die graduell grösser ist als die Konvergenz der die langen Seiten des Querschnitt-Rechteckes darstellenden vorderen und hinteren Aussenbleche, werden die Oberflächen der konvergierenden Aussenbleche bis zur schlitzartigen Austrittsöffnung stark vergrössert, ohne dass die Querschnittsfläche des Innenraumes des Schalldämpfers in Durchströmrichtung zunehmen muss. Dies ist eine Voraussetzung zur Lösung der gestellten Aufgabe durch die Merkmale a) und b), durch die innerhalb der sich in Durchströmrichtung verbreiternden Aussenbleche Kühlkammern geschaffen werden, in die die Abgase über parallel zu den Aussenblechen verlaufende Lochbleche einströmen. Da an den Aussenblechen der Propellerwind vorbeistreicht, erfahren die Abgase innerhalb der Kühlkammern vor ihrem Austritt eine Abkühlung, die von einer Volumenabnahme begleitet ist. Diese Volumenabnahme ist der neuartige Effekt des Schalldämpfers gemäss der Erfindung, denn sie übt einen gewissen Sog auf die pulsierenden Schallwellen am Eingang des Schalldämpfers aus und wirkt insoweit glättend.

Es wird empfohlen, zwischen dem Bereich der Abkühlkammern und dem Anschlussstutzen eine von den Aussen- und Abschlussblechen umgrenzte Wirbelkammer vorzusehen, in der ein sich zwischen den seitlichen Abschlussblechen verlaufender leistenartiger Prallwinkel angeordnet ist. Dieser Prallwinkel wirkt als Reflexionsfläche für Schallwellen und zugleich zur Umlenkung und Aufteilung des Abgasstromes, um die Geschwindigkeitskomponente des Abgasstromes herabzusetzen und zu begünstigen, dass die Abgase in möglichst alle Löcher in den sich im wesentlichen in Strömungsrichtung erstreckenden Lochblechen eintreten.

Soweit bisher beschrieben, sind die divergierenden seitlichen Abschlussbleche, an denen ebenfalls der Propellerwind vorbeistreicht, nur im Bereich der Wirbelkammer und der Stirnseiten der beiden vorerwähnten Abkühlkammern für den Kühleffekt ausgenutzt. Durch die Merkmale des Patentanspruches 3 wird erreicht, dass Teilströme der Abgase auch im Bereich der schmalen seitlichen Abschlussflächen des Schalldämpfers der Kühlung durch vorbeistreichende Luft unterworfen werden.

Eine weitere Verbesserung des Kühleffekts ergibt sich, wenn der Schalldämpfer nach Patentanspruch 4 von einem im Bereich der seitlichen Abschlussbleche offenen Kühlschlitze durchzogen ist, der den Eintritt von Aussenluft in das Innere des Schalldämpfers erlaubt und dessen sich bis in die schlitzartige Austrittsöffnung erstreckenden Seitenwände von den Abgasen umspült sind. Die Abgase werden bei dieser Ausführungsform nicht nur durch Wärmeübergang über die konvergierenden Aussenbleche, sondern auch durch Wärmeübergang an den Wandungen des Kühlschlitzes gekühlt.

Der Querschnitt der schlitzartigen Austrittsöffnung für die Abgase soll etwa so gross sein wie der Querschnitt des Anschlussstutzens. Dies besagt, dass eine Expansion der Abgase innerhalb des Schalldämpfers nicht angestrebt wird, da ja durch starke Kühlung eine Volumenabnahme der Abgase erzielt wird. Wegen der Volumenabnahme der Abgase kann die schlitzartige Austrittsöffnung im Querschnitt sogar kleiner sein als derjenige des Anschlussstutzens.

Die Querschnittssumme der Löcher in den Lochblechen ist zweckmässig grösser als der Querschnitt des einlassseitigen Anschlussstutzens, um innerhalb des Schalldämpfers möglichst keinen Rückstau an Abgasen zu erhalten.

Die vorderen und hinteren Aussenbleche schliessen zweckmässig einen Konvergenzwinkel von 12° und die seitlichen Abschlussbleche einen Divergenzwinkel von 40° ein.

Wie bei Wärmeaustauschern an sich bekannt, können die von der Kühlluft, d.h. dem Propellerwind bestrichenen Bleche mit aufgesetzten Stegblechen versehen werden, um die wärmeübertragenden Flächen zu vergrössern und die Kühlluft zu führen.

In der Zeichnung sind drei Ausführungsbeispiele eines Schalldämpfers gemäss der Erfindung dargestellt, und zwar zeigen
Fig. 1 eine Draufsicht auf ein vorderes Aussenblech einer Ausführungsform, das Aussenblech teilweise weggeschnitten,
Fig. 2 einen senkrechten Schnitt nach der Linie H-II in Fig. 1,
Fig. 3 eine Draufsicht ähnlich Fig. 1 einer anderen Ausführungsform,
. Fig. 4 einen Längsschnitt nach der Linie IV-IV in Fig. 3,
Fig. 5 eine Draufsicht ähnlich Fig. 1 einer dritten Ausführungsform mit innerem Kühlschlitz teilweise im Längsschnitt nach der Linie V-V in Fig. 6,
Fig. 6 eine Seitenansicht von Fig. 5 und
Fig. 7 eine Ansicht von Fig. 5 von unten.

Ein Schalldämpfer gemäss der Erfindung besteht bei allen Ausführungsbeispielen aus einem rohrförmigen Anschlussstutzen 1 zum Anschluss des Schalldämpfers an eine Abgasleitung, einem rechteckigen bzw. quadratischen Übergangsflansch 2 als Anschluss für weitere Aussenwandungsteile des Schalldämpfers, die einen rechteckigen Querschnitt eines Innenraumes ergeben. Diese Aussenwandungsteile bestehen aus vorderen und hinteren Aussenblechen 3 und 4, die unter einem Winkel von etwa 12° konvergieren, wie Fig. 2 zeigt, sowie aus schmaleren seitlichen Abschlussblechen 5 und 6, die in Strömungsrichtung divergieren und einen Divergenzwinkel von etwa 40° einschliessen. Die konvergierenden Aussenbleche 3 und 4 sind in ihrer Länge so bemessen, dass sie eine schlitzartige Austrittsöffnung 7 ergeben. Die Länge der schlitzartigen Austrittsöffnung 7 ergibt sich aus der Divergenz der seitlichen Abschlussbleche 5 und 6, und es ist durch diese Abmessungsverhältnisse sichergestellt, dass der Querschnitt der schlitzartigen Austrittsöffnung 7 etwa so gross ist wie der Querschnitt des einlassseitigen Anschlussstutzens 1.

Wie der Längsschnitt nach Fig. 2 zeigt, verlaufen parallel zu und im Abstand von den zueinander konvergierenden vorderen und hinteren Aussenblechen 3, 4 ebenso konvergierende Lochbleche 8 und 9, die einströmseitig mit zu den Aussenblechen 3, 4 verlaufenden Abkantungen 8a und 9a versehen sind, so dass jedes Lochblech mit einer Abkantung, einem vorderen bzw. hinteren Aussenblech und Bereichen der seitlichen, zueinander divergierenden Abschlussbleche eine Kühlkammer 10 bzw. 11 bildet. Jede Kühlkammer läuft in die schlitzartige Austrittsöffnung 7 aus. Die Lochbleche 8 und 9 können im Bereich derAustrittsöffnung 7 zusammengeführt sein, jedoch können sie auch noch einen schmalen anteiligen Schlitz der Austrittsöffnung 7 frei lassen.

Zwischen dem Bereich der Kühlkammern 10, 11 und dem Anschlussstutzen 1 ist eine von den Aussen- und Abschlussblechen 3 bis 6 umgrenzte Wirbelkammer 12 vorgesehen, in der ein sich zwischen den seitlichen Abschlussblechen 5,6 verlaufender leistenartiger Prallwinkel 13 angeordnet ist.

Der bisher beschriebene Aufbau des Schalldämpfers gemäss der Erfindung trifft für alle Ausführungsbeispiele zu. Dies gilt auch für den Verlauf der Abgasströmung, die in Anlehnung an Fig. 1 und 2 wie folgt beschrieben wird:
Die über den Anschlussstutzen 1 und den Übergangsflansch 2 einströmenden Abgase treffen zunächst auf den leistenförmigen Prallwinkel 13 und werden hierdurch in der Wirbelkammer 12 verwirbelt. Der Prallwinkel 13 hat zusätzlich die Wirkung, eine Schalldämpfung durch Reflexion herbeizuführen. Die Abgase treten dann in den sich verengenden Zwischenraum 14 zwischen den Kühlkammern 10 und 11 ein und werden über die Löcher 15 der Lochbleche 8 und 9 von den Kühlkammern 10. und 11 aufgenommen. In der rechten Hälfte von Fig. 1 ist dargestellt, dass die Abgase von unterhalb des Lochbleches 8 durch die Löcher 15 in die Kühlkammer 10 in Pfeilrichtung eintreten, da in der rechten Hälfte von Fig. 1 das vordere Aussenblech 3 teilweise weggeschnitten dargestellt ist. Der sich verengende Zwischenraum 14 fördert das Übertreten der Abgase in die Kühlkammern 10, 11, wogegen die Divergenz der seitlichen Abschlussbleche 5,6 eine Ausweitung des Abgasstromes in Längsrichtung der schlitzartigen Austrittsöffnung 7 begünstigt. Wesentlich ist, dass die Abgase innerhalb der Kühlkammern 10, 11 an den vom Propellerwind beaufschlagten breiter werdenden Aussenblechen 3, 4 vorbeistreichen und dadurch gekühlt werden.

Im Ausführungsbeispiel nach Fig. 1 und 2 sind die ebenfalls vom Propellerwind beaufschlagten seitlichen Abschlussbleche 5, 6 zwar ebenfalls von innen von Abgasen beaufschlagt, jedoch ist die Oberfläche der seitlichen Abschlussbleche 5, 6 verhältnismässig klein. Im Ausführungsbeispiel nach Fig. 3 und 4 sind daher ausserhalb der seitlichen Abschlussbleche 5, 6 Abkühlhauben 16 und 17 vorgesehen, deren kanalartige Innenräume über Löcher 18 im oberen Bereich der Abschlussbleche 5, 6 mitderWirbelkammer 12 in Verbindung stehen. Im unteren Bereich stehen die Innenräume der Abkühlhauben 16, 17 über Löcher 19 auch mit den beiden Kühlkammern 10, 11 in Verbindung, so dass zwei Teilströme aus der Wirbelkammer 12 in die Abkühlhauben und von dort in die unten offenen Abkühlkammern 10, 11 gehen. Der Strömungsverlauf der Abgase ist in Fig. 3 durch Pfeile dargestellt, und zwar in der rechten Zeichnungshälfte, in der das vordere Aussenblech 3 sowie eine Seitenwand der Abkühlhaube 16 weggeschnitten sind. In der Schnittdarstellung nach Fig. 4 erkennt man den Eintritt von Stromfäden durch die Löcher 19 in den Randbereichen des seitlichen Abschlussbleches 5 in die Kühlkammern 10 und 11. Im unteren Bereich von Fig. 4 ist ein Teil der Abkühlhaube 17 in Ansicht erkennbar.

Das Ausführungsbeispiel nach Fig. 5 bis 7 entspricht im wesentlichen dem Ausführungsbeispiel nach Fig. 1 und 2. Die Abweichung besteht in einem inneren Kühlschlitz 22, der einströmseitig von dem leistenförmigen Prallwinkel 13 begrenzt ist, an dem sich ein Paar von zueinander parallelen Wänden 20 und 21 anschliesst. Diese Wände 20, 21 erstrecken sich durch den sich verengenden Zwischenraum 14 (Fig. 2) zwischen den seitlichen Kühlkammern 10,11 bis in den Bereich der Austrittsöffnung 7. Wie aus der Ansicht auf die Austrittsöffnung nach Fig. 7 hervorgeht, liegt derAustrittsschlitz 23 für den Kühlschlitz 22 zwischen den partiellen Austrittsschlitzen 24, 25 der Kühlkammern 10, 11. Der Kühlschlitz 22 ist seitlich zum Eintritt von Kühlluft dadurch offen, dass die seitlichen Abschlussbleche 5, 6 über den Abstand der Wände 20, 21 geöffnet sind, wie aus der Schnittdarstellung nach Fig. 5, rechte Hälfte, hervorgeht. Hier ist auch mit gestrichelt eingezeichneten Pfeilen die Richtung der einströmenden Kühlluft dargestellt, wogegen in allen anderen Figuren die durchgezogenen Pfeile die Strömungsrichtung von Abgasen bedeuten.

Wie aus Fig. 5 und 6 hervorgeht, sind auf die seitlichen Abschlussbleche 5, 6 beiderseits des Kühlschlitzes 22 je ein Paar von Stegblechen 26,27 aufgesetzt, die nicht nur die wärmeübertragenden Flächen zur Verbesserung des Kühleffekts vergrössern, sondern auch zur Führung der Kühlluft dienen. Wie Fig. 6 zeigt, verläuft ein Paar von Stegblechen 27 in Strömungsrichtung derart geneigt zueinander, dass der von oben kommende Kühlluftstrom durch Verengung eines Strömungskanals in den Kühlschlitz 22 hineingezwungen wird.

Amtliche Schallpegelmessungen nach den Richtlinien des LBA 11/144-606.4/75 für das Flugzeug D-EHFM haben in vier Messflügen ergeben, dass der Schallpegel von durchschnittlich 76dB (A), gemessen ohne Schalldämpfer, sich bei Einsatz von Schalldämpfern gemäss der Erfindung verringert auf durchschnittlich 72dB (A). Gleichzeitig wurde festgestellt, dass die max. Motordrehzahl von normal 2 700 U/min bei Einsatz von Schalldämpfern gemäss der Erfindung um 150U/min anstieg und wieder zurückgenommen werden musste. Dies ist ein Beweis dafür, dass durch den Schalldämpfer gemäss der Erfindung nicht nur der Schallpegel herabgesetzt wird, sondern überraschenderweise die Motordrehzahl und damit die Motorleistung anstiegen.

## Patentansprüche

1. Schalldämpfer für Kolben-Flugmotoren mit inneren Lochblechen und mindestens einem rohrförmigen Anschlussstutzen zum Anschluss an eine Abgasleitung, der einen rechteckigen Querschnitt mit in Durchströmrichtung sich ändernder Konfiguration, in dem die den langen Seiten des Rechtecks zugeordneten vorderen und hinteren Aussenbleche (3, 4) in Durchströmrichtung zueinander bis zu einer schlitzartigen Austrittsöffnung (7) konvergieren und die den kürzeren Seiten des Rechtecks zugeordneten seitlichen Abschlussbleche (5, 6) in _{'} Durchströmrichtung von einander bis zur schlitzartigen Austrittsöffnung divergieren, gekennzeichnet durch:
a) parallel zu und im Abstand von den zueinander konvergierenden vorderen und hinteren Aussenblechen (3,4) verlaufende, konvergierende Lochbleche (8, 9) mit einströmseitigen, bis zu den konvergierenden Aussenblechen verlaufenden Abkantungen (8a, 9a), so dass jedes Lochblech mit einer Abkantung, einem vorderen bzw. hinteren Aussenblech (3, 4) und Bereichen der seitlichen voneinander divergierenden Abschlussbleche (5, 6) eine in die schlitzartige Austrittsöffnung (7) offen auslaufende Kühlkammer (10, 11) bilden,
b) die die Abgase aus dem sich verengenden Zwischenraum (14) zwischen den konvergierenden Lochblechen (8, 9) über deren Löcher (15) aufnehmen und im Bereich der schlitzartigen Austrittsöffnung austreten lassen, wobei die Abgase nach ihrer Umlenkung in die Kühlkammern (10,11) an den Aussen- und seitlichen Abschlussblechen vorbeistreichen, die mindestens teilweise von dem Propellerwind beaufschlagt sind.

2. Schalldämpfer nach Anspruch 1, dadurch gekennzeichnet, dass zwischen dem Bereich der Kühlkammern (10, 11) und dem Anschlussstutzen (1) eine von den Aussen- und Abschlussblechen umgrenzte
a) Wirbelkammer (12) vorgesehen ist, in der ein sich zwischen den seitlichen Abschlussblechen (5, 6) verlaufender leistenartiger
b) Prallwinkel (13) angeordnet ist.

3. Schalldämpfer nach Anspruch 1 und 2, dadurch gekennzeichnet, dass ausserhalb der seitlichen Abschlussbleche (5, 6)
a) Abkühlhauben (16, 17) vorgesehen sind, deren kanalartigen Innenräume über
b) Löcher (18, 19) in den seitlichen Abschlussblechen sowohl mit der Wirbelkammer (12) als auch mit den beiden Kühlkammern (10, 11) in Verbindung stehen,
c) so dass zwei Teilströme der Abgase aus der Wirbelkammer in die Abkühlhauben und von dort in die offenen Kühlkammern geleitet sind.

4. Schalldämpfer nach Anspruch 1 und 2, dadurch gekennzeichnet, dass an den Prallwinkel (13) ein Paar von zueinander parallelen Wänden (20,21) angeschlossen ist, die einen in dem sich verengenden Zwischenraum (14) zwischen den Kühlkammern (10, 11) verlaufenden
a) Kühlschlitz (22) bilden, der im Bereich der seitlichen Abschlussbleche zum Eintritt der Aussenluft offen ist und in
b) eine eigene schlitzartige Austrittsöffnung (23) ausläuft.

5. Schalldämpfer nach einem oder mehreren der vorhergehenden Ansprüche, dadurch gekennzeichnet, dass der Querschnitt der schlitzartigen Austrittsöffnung (7) für die Abgase etwa so gross ist wie der Querschnitt des Anschlussstutzens (1).

6. Schalldämpfer nach Anspruch 5, dadurch gekennzeichnet, dass die Querschnittssumme der Löcher (15) in den Lochblechen (8,9) grösser ist als der Querschnitt des Anschlussstutzens (1).

7. Schalldämpfer nach Anspruch 1, dadurch gekennzeichnet, dass die vorderen und hinteren Aussenbleche <3,4) einen Konvergenzwinkel von etwa 12° und die seitlichen Abschlussbleche (5, 6) einen Divergenzwinkel von etwa 40° einschliessen.

8. Schalldämpfer nach einem oder mehreren der vorhergehenden Ansprüche, gekennzeichnet durch auf die von Kühlluft bestrichenen Bleche (5, 6) aufgesetzte Stegbleche (26, 27) zur Vergrösserung der wärmeübertragenden Flächen und zur Führung der Kühlluft.

## Claims

1. Silencer for piston engine of an aircraft having inner perforated sheets and at least one tubular joining sleeve for connection to an exhaust gas duct having a rectangular cross section with a configuration varying in flow direction in which the forward and rearward outer sheets (3, 4) associated which the long sides of the rectangle converge in the flow direction towards each other down to a slot like outlet opening (17) and the lateral terminal sheets (5, 6) associated with the shorter sides of the rectangle diverge in the flow direction toward each other to the slot like outlet opening, characterized by:
a) converging perforated sheets (8, 9) extending parallel to the converging forward and rearward outer sheets (3, 4) being spaced therefrom and having folded portions (8a, 9a) at the inflow side and extending up to the outer sheets so that each perforated sheet forms with a folded portion, a forward or rearward outer sheet (3, 4), and regions of the lateral diverging terminal sheets (5, 6) a cooling chamber (10, 11) opening into and terminating at the slot like outlet opening (7),
b) said cooling chamber receiving the exhaust gases from the narrowing intermediate chamber (14) between the converging perforated sheets (8, 9) over their holes and allowing them to escape in the region of the slot like outlet opening, wherein the exhaust gases after their deviation into the cooling chambers (10, 11) pass along the outer and lateral terminal sheets which are contacted at least partially by the propeller wind.

2. Silencer according to claim 1, characterized in that between the region of the cooling chambers (10, 11) and the joining sleeve (1) and delimited by the outer and terminal sheets
a) a vortex chamber (12) is provided in which is arranged between the lateral terminal sheets (5,6)
b) a ledge type baffle angle piece (13).

3. Silencer according to claim 1 or 2, characterized in that outside the lateral terminal sheets (5, 6)
a) cooling hoods (16, 17) are provided whose canal like inner chambers are connected over
b) holes (18, 19) in the lateral terminal sheets with the vortex chamber (12) as well as with the two cooling chambers (10, 11),
c) so that two partial flows of the exhaust gases are conducted from the vortex chamber into the cooling hoods and therefrom into the open cooling chambers.

4. Silencer according to claim 1 or 2, characterized in that a pir of parallel walls (20, 21) are connected to the baffle angle piece (13) and from a cooling slot (22) extending in the narrowing intermediate chamber (14) between the cooling chambers (10, 11),
a) said cooling slot (22) being open in the region of the lateral terminal sheets for entrance of outside air and
b) terminating in its own slot like exit opening (23).

5. Silencer according to one or more of the preceding claims, characterized in that the cross sectional area of the slot like outlet opening (7) for _{'}the exhaust gases is approximately the same as the cross sectional area of the joining sleeve (1).

6. Silencer according to claim 5, characterized in that the sum of the cross sectional area of the holes (15) in the perforated sheets (8, 9) is greater than the cross sectional area of the joining sleeve (1).

7. Silencer according to claim 1, characterized in that the forward and rearward outer sheets (3,4) converge at an angle of about 12° and the lateral terminal sheets (5, 6) diverge at an angle of about 40°.

8. Silencer according to one or more of the preceding claims, characterized in that sheet metal ribs (26, 27) are located on the sheets (5, 6) contacted by cooling air to enlarge the heat transfer surfaces and to guide the cooling air.

## Revendications

1. Pot d'échappement pour moteur à pistons d'un avion comportant des tôles intérieures perfore'es et au moins un manchon tubulaire de raccordement à un conduit de gaz d'échappement, et ayant: une section transversale rectangulaire d'une configuration variant dans le sens de l'écoulement et dans laquelle les tôles extérieures avant et arrière (3, 4) associées aux longs côtés du rectangle convergent l'une vers l'autre dans le sens de l'écoulement jusqu'à une ouverture de sortie (7) en forme de fente, tandis que les tôles latérales de fermeture (5, 6) associées aux petits côtés du rectangle divergent l'une par rapport à l'autre dans le sens de l'écoulement jusqu'à l'ouverture de sortie en forme de fente, caractérisé par:
a) des tôles perforées convergentes (8, 9) écartées parallèlement des tôles extérieures avant et arrière (3, 4), convergeant l'une vers l'autre et comportant des rebords (8a, 9a) situées du côté de l'admission et s'étendant vers ces tôles extérieures convergentes de telle sorte qu'avec un rebord, une tôle extérieure avant ou arrière (3, 4) et des zones des tôles latérales de fermeture (5, 6) divergeant l'une par rapport à l'autre, chaque tôle perforée forme une chambre de refroidissement (10, 11) ouverte et débouchant dans l'ouverture de sortie (7) en forme de fente,
b) cette chambre de refroidissement recevant les gaz d'échappement venant de la chambre intermédiaire (14) allant en se rétrécissant entre les tôles perforées convergentes (8, 9) et à travers les trous (15) pratiqués dans ces dernières, pour les laisser s'échapper dans la zone de l'ouverture de sortie en forme de fente si bien que, après avoir été déviés dans les chambres de refroidissement (10, 11), les gaz d'échappement passent le long des tôles extérieures et latérales de fermeture, lesquelles entrent en contact avec le souffle de l'hélice.

2. Pot d'échappement suivant la revendication 1, caractérisé en ce que, entre la zone des chambres de refroidissement (10, 11) et le manchon de raccordement (1), est délimitée, par les tôles extérieures et de fermeture:
a) une chambre de tourbillonnement (12) dans laquelle est située; entre les tôles latérales de fermeture (5, 6):
b) une pièce angulaire (13) du type à baguette formant chicane.

3. Pot d'échappement suivant la revendication 1 et 2, caractérisé en ce que, à l'extérieur des tôles latérales de fermeture (5, 6), sont prévues:
a) des hottes de refroidissement (16, 17) dont les chambres intérieures en forme de canaux sont reliées
b) par des trous (18,19) pratiqués dans les tôles latérales de fermeture, avec la chambre de tourbillonnement (12), ainsi qu'avec les deux chambres de refroidissement (10, 11), de telle sorte que,
c) deux courants partiels des gaz d'échappement soient acheminés de la chambre de tourbil- tonhement dans les hottes de refroidissement et de là, dans les chambres de refroidissement ouvertes.

4. Pot d'échappement suivant la revendication 1 et 2, caractérisé en ce que deux parois parallèles (20, 21) sont assemblées à la pièce angulaire (13) formant chicane, ces parois formant une fente de refroidissement (22) s'étendant dans la chambre (14) intermédiaire allant en se rétrécissant entre les chambres de refroidissement (10, 11),
a) cette fente de refroidissement (22) étant ouverte dans la zone des tôles latérales de fermeture pour permettre la pénétration de l'air extérieur, tandis que
b) elle se termine en une ouverture de sortie (23) en forme de fente.

5. Pot d'échappement suivant une ou plusieurs des revendications précédentes, caractérisé en ce que l'ouverture de sortie (7) en forme de fente pour les gaz d'échappement a une section transversale à peu près aussi grande que celle du manchon de raccordement (1).

6. Pot d'échappement suivant la revendication 5, caractérisé en ce que la somme des sections transversales des trous (15) pratiqués dans les tôles perforées (8, 9) est supérieure à celle du manchon de raccordement (1).

7. Pot d'échappement suivant la revendication 1, caractérisé en ce que les tôles extérieures avant et arrière (3, 4) ont un angle de convergence d'environ 12°, tandis que les tôles latérales de fermeture (5, 6) ont un angle de divergence d'environ 40°.

8. Pot d'échappement suivant une ou plusieurs des revendications précédentes, caractérisé en ce que des ailettes (26, 27) sont fixées sur les tôles (5, 6) entrant en contact avec l'air de refroidissement afin d'accroître les surfaces de transfert de chaleur et de guider cet air de refroidissement.
